# EUROPÄISCHE PATENTSCHRIFT

(11) **EP 0 818 030 B1**
(45) Veröffentlichungstag und Bekanntmachung des Hinweises auf die Patenterteilung: **02.09.1998**
(21) Anmeldenummer: 96908011.8
(22) Anmeldetag: 29.03.1996
(51) Int. Cl.: G07D 7/00

(54) **VERFAHREN UND EINRICHTUNGEN ZUR PRÜFUNG VON SICHERHEITSDOKUMENTEN**
METHOD AND DEVICES FOR CHECKING SECURITY DOCUMENTS
PROCEDE ET DISPOSITIFS PERMETTANT DE VERIFIER DES DOCUMENTS DE SECURITE

(30) Priorität: 30.03.1995 DE 19512926; 30.03.1995 DE 19512921; 29.02.1996 DE 19609405
(43) Veröffentlichungstag der Anmeldung: 14.01.1998
(73) Patentinhaber: WHD Elektronische Prüftechnik GmbH, 01129 Dresden (DE)
(72) Erfinder: PUTTKAMMER, Frank, D-01640 Coswig (DE); WOLF, Torsten, D-01640 Coswig (DE)
(74) Vertreter: Heitsch, Wolfgang
(86) Internationale Anmeldenummer: DE9600598
(87) Internationale Veröffentlichungsnummer: WO9630879

(56) Entgegenhaltungen:
- EP-A- 0 204 574
- WO-A-94/22114
- DE-A- 2 912 712
- DE-A- 4 325 027
- US-A- 4 255 652

## Beschreibung

Die Erfindung betrifft ein Verfahren und Einrichtungen zur Prüfung von Sicherheitsdokumenten nach den Oberbegriffen der Ansprüche 1, 9 und 13. Vielfältige Verfahren, Vorrichtungen, Methoden und Prüfsysteme zur Bestimmung der Echtheit von Sicherheitsdokumenten, zur Überwachung der Gebrauchsfähigkeit, zur Lagebestimmung in Bearbeitungsmaschinen sowie zur Sortenbestimmung und Zählung sind bekannt. Die DE-PS 1223594 beschreibt eine Einrichtung zum kapazitiven Abtasten von Aufzeichnungsträgern, bei der die Abtastkondensatoren aus beiderseits der Aufzeichnungsträgerbahn angeordneten Fühlerelektroden bestehen. Die Abtastsicherheit dieser Einrichtung ist bezüglich eingelegter, eingepreßter oder aufgetragener elektrisch leitender Streifen, Bänder oder sonstiger Partikel nicht gegeben.
In der DE-PS 1774290 wird eine Meßanordnung zur automatischen Auswertung eines charakteristischen Merkmals einer Banknote in einer Vorrichtung zur Echtheitsprüfung von Banknoten mittels kapazitiver Kopplung von Elektroden, die gitterförmig angeordnet sind, beschrieben. Diese bekannte Meßanordnung erlaubt bei unter heutigen Verhältnissen erforderlichen Bearbeitungsgeschwindigkeiten keine exakte Feststellung des betreffenden charakteristischen Merkmals, und selbst bei langsamer Prüfweise wird lediglich das Vorhandensein eines solchen Merkmals festgestellt und wird damit den gegenwärtig bekannten Fälschungen unter Verwendung elektrisch leitender Bestandteile beispielsweise in Banknoten nicht gerecht.
In der DE-OS 2619457 werden magnetische Eigenschaften eines in einer Banknote befindlichen Prüfstreifens gemessen.

Eine Echtheitsprüfung ferromagnetischer Sicherheitsfäden in Wertdrucken mit Beaufschlagung mit einem Magnetfeld beschreibt die DE-PS 2834287. Diese Prüfmethoden sind zu langsam und erfordern eine jeweils exakte Positionierung des Prüfobjekts bzw. des Prüfstreifens.
Die DE-PS 2760165 beschreibt eine technisch aufwendige Vorrichtung zur Prüfung, bei der insbesondere in dem zweiten Prüfabschnitt die Echtheit von Banknoten festgestellt wird, indem Dickenunterschiede und Fluoreszenzeigenschaften gemessen werden. Die Prüfung nur dieser Eigenschaften entspricht nicht mehr dem Stand der im Umlauf befindlichen Falsifikate. Falschgeld mit Wasserzeichen und fluoreszierendem Papier oder Farbe kann mit dieser Vorrichtung nicht mehr als unecht erkannt werden.
Auch die in den DE-OS 3236373 und 3236374 unter anderem beschriebenen Leseköpfe in Bearbeitungsmaschinen, die mit Markierungen auf Sicherheitsdokumenten zusammen einen elektrischen Kondensator bilden und durch Einbringen des Ferroelektrikums zwischen die kapazitiven Elektroden des Lesegerätes eine definierte Änderung des Kapazitätswertes bewirken, sind nicht für schnellaufende Bearbeitungsmaschinen und nicht für die Prüfung gegenwärtig im Umlauf befindlicher europäischer Banknoten geeignet.
Ein Nachweis des elektrisch leitenden Sicherheitsfadens mittels der Verstimmung von Oszillatoren und Schwingkreisen nach DE 2912712 hat sich wegen der geringen Auswertesicherheit und dem großen technischen Aufwand und komplizierten Aufbau nicht durchgesetzt.
In der US 5.308.992 wird eine Meßanordung aus optischen und kapazitiven Sensoren beschrieben, die jedoch eine exakte Positionierung des Prüfstreifens erfordert. Um die Fehlersicherheit zu erhöhen und unterschiedliche Prüfobjekte (z. B. verschiedene Währungen) zu unterscheiden, wird die zusätzliche Verwendung eines magnetischen Sensors vorgeschlagen, welche den Meßaufbau noch komplizierter und teurer macht. Der kapazitive Sensor weist nach Banknoten-Vorsortierung nur ein Vorhandensein eines elektrisch leitenden Sicherheitsfadens nach.
Bekannt ist auch eine Prüfanordnung nach der DE 4103832, mittels derer entlang an einer Prüfstrecke kapazitive und/oder elektrooptische und/oder Millimeterwellensensoren zur Prüfung angeordnet sind. Die Prüfung der dielektrischen Eigenschaften von Banknoten ist u.a. Gegenstand dieser Schrift.

Die DE 43 25 027 beschreibt ein Verfahren und eine Anordnung zur Echtheitsprüfung von Banknoten, wobei die bei der Überbrückung eines hochfrequenten Feldes durch einen metallischen Sicherheitsstreifen auftretende Feldstärkeänderung ausgewertet wird. Der Einsatz in Geldzählmaschinen ist infolge der geringen Empfindlichkeit und der geringen Störenergieunterdrückung nur bei geringen Geschwindigkeiten geeignet. Desweiteren werden auch flächig leitfähige und feuchte Prüfobjekte als echt erkannt. Brüche in den Metallstreifen echter Banknoten werden nicht erkannt, so daß es zu einem Fehlstopp der Maschine kommt. Durch die geringe Empfindlichkeit der Anordnung muß der Abstand zwischen den Elektroden und dem metallischen Sicherheitsfaden der Banknote sehr gering sein, was die Benutzung gerade in schnellaufenden Banknotenbearbeitungsmaschinen verhindert. Eine Anreihung mehrerer solcher Sensoren ist nur bei relativ großem Abstand zueinander möglich, damit sich die Sensoren nicht untereinander beeinflussen.
In der WO 94/22114 ist eine Vorrichtung zur Erkennung von metallisch leitenden Sicherheitsfäden beschrieben. Auch hier werden flächig leitfähige und feuchte Prüfobjekte als echt erkannt, da es zu einer Messung der elektrischen Ladung der Sensorelektroden durchgeführt wird. Eine Klassifizierung unterschiedlich dimensionierter Sicherheitsfäden ist nicht vorgesehen. Die EP 0 204 574 beschreibt ein Verfahren zur Feststellung eines magnetischen Druckdesigns mit Hilfe elektromagnetischer Induktion. Da bereits herkömmliche Kopiergeräte mit magnetisch leitender Tinte ausgestattet werden können, ist diese Art der Prüfung in seiner Zuverlässigkeit bei der heutigen Qualität der Fälschungen stark eingeschränkt.

Nachteile dieser bekannten Prüfmethoden und -anordnungen sind in erster Linie ihr hoher technischer Aufwand und ihre unzureichende Sicherheit, um im schnellen Durchlauf von Banknoten in Geldbearbeitungsmaschinen Falsifikate herauszufinden. Nachteilig bei den bekannten Meßanordnungen zur Prüfung der kapazitiven Eigenschaften ist, daß nur in den vorgesehenen niedrigen Frequenzbereichen von 10 bis 220 kHz und nur bei sehr kleinen Abständen zwischen den Elektroden und dem Metallfaden ein ausreichend geringer kapazitiver Widerstand erreicht wird. Außerdem ist in diesem Frequenzbereich der Einfluß der dielektrischen Änderung noch sehr groß, daß heißt, ein Stoff mit einer großen Dielektrizitätszahl führt zu einer Erhöhung der Kapazität und somit zur Verringerung des kapazitiven Widerstandes zwischen den Antennen. So würde beispielsweise ein feuchtes Falsifikat als echt erkannt werden. In der Praxis haben sich diese Anordnungen, insbesondere bei der maschinellen Echtheitsprüfung, bis heute nicht bewährt.

Die EP 589 195 A2 beschreibt eine Methode, bei der zur Prüfung der Echtheit von Prüfobjekten über ein durch Abtasten eines Abtastbereiches mit hochdurchlässigen magnetischen Elementen gewonnenes Nachweissignal mit Hilfe einer Vorrichtung mit Erregerspule und Fühlerspule ein Zuordnungscode gewonnen wird und die Echtheit bei Übereinstimmung von Nachweissignal und Zuordnungscode bejaht wird. Dieses Prüfverfahren ist nur begrenzt für mit magnetischen oder magnetisierbaren Partikeln versehene Plastikkarten, Papierdokumenten und nur wenige außereuropäische Banknoten einsetzbar. Andere Prüfverfahren, wie sie in den EP 204 574 A2, 553 402 A1 und 560 023 A1 beschrieben werden, bei denen geometrische und/oder physikalische Eigenschaften von Prüfobjekten im Vergleichsverfahren klassifiziert werden, sind nur jeweils für einen Typ eines zu prüfenden Objekts einsetzbar, sehr aufwendig und haben sich in der Praxis für Bearbeitungsmaschinen wegen der erforderlichen hohen Geschwindigkeit als alleinige Prüfmethode auf Echtheit in einem Bearbeitungsgang nicht durchgesetzt.

Aufgabe der Erfindung ist es, die bestehenden Nachteile der bekannten Prüfanordnungen und -methoden zu beseitigen und ein Verfahren vorzuschlagen, mit dem ein sicheres Erkennen eines charakteristischen Prüfmerkmals möglich ist, für viele Sorten von Banknoten und Währungen auch z.B. bei feuchten oder bewußt angefeuchteten und/oder verschmutzten Prüfobjekten einsetzbar ist, diese untereinander unterscheiden kann, einen geringen technischen Aufwand erfordert, dessen Anwendung zur Nachrüstung in Bearbeitungsmaschinen geeignet ist und dem schnellen Durchsatz von Prüfobjekten in Bearbeitungsmaschinen entspricht. Als charakteristisches Prüfmerkmal wird ein elektrisch leitender Sicherheitsfaden oder -band oder ein flächig ausgebildetes Sicherheitsmerkmal in Banknoten und Wertpapieren genutzt.
Ferner ist es Aufgabe eine Prüfeinrichtung zur Durchführung des Verfahrens so zu gestalten, daß diese vorgeschaltet werden kann, um vor einer Sortierung nach Währungen und Sorten bereits eine Echtheitsprüfung vorzunehmen.
Die Aufgabenstellung der Erfindung zur Durchführung des Verfahrens besteht weiterhin in der Entwicklung einer Einrichtung zur Prüfung von Sicherheitsdokumenten, die als Sicherheitselement einen elektrisch leitenden band- oder fadenförmigen Streifen für die Prüfung sowohl durchgängig elektrisch leitender, als auch solcher Streifen, die mehrere elektrisch leitende, aber untereinander isolierte Bereiche aufweisen, enthalten.
Beispiel für ein solches Sicherheitsdokument sind heutige US-Banknoten, welche auf ihrem Sicherheitsfaden elektrisch leitende, aber untereinander isolierte Kennzeichnungen tragen. In der heutigen Praxis ist es notwendig, solche Prüfsysteme problemlos in Bearbeitungsmaschinen einzubauen, die nicht nur Falsifikate hoher Qualität als solche erkennen, sondern auch echte Dokumente minderer Qualität, da diese in der Praxis recht häufig vorkommen und zu Fehlauslösungen führen, die den Betriebsablauf von Bearbeitungsmaschinen erheblich stören.

Das erfindungsgemäße Verfahren zur Prüfung von Sicherheitsdokumenten sieht unter Nutzung der an sich bekannten kapazitiven Kopplung vor, daß elektrische Signale von Sendeantennen über elektrisch leitende Sicherheitsmerkmale auf Empfangsantennen übertragen und verstärkt werden, die dann nach Amplituden- und Zeitverlauf ausgewertet und mit bereits bestehenden Signalverläufen verglichen werden, indem sie in Signalverläufe umgewandelt werden, die leicht vergleichbare Parameter aufweisen. Zur Durchführung des Verfahrens mit seinen noch näher zu beschreibenden Verfahrensschritten wird für Banknoten, Dokumente, Wertpapiere und dgl. mit Sicherheitsstreifen oder -faden oder einem flächig ausgebildeten Sicherheitsmerkmal unter Nutzung der kapazitiven Kopplung eine Prüfeinrichtung vorgeschlagen, die in beispielsweise einer Banknotenbearbeitungsmaschine, vorzugsweise einer Zählmaschine, Verwendung findet. An einer Gehäusebaugruppe wird eine Prüfsensorik im Bereich von optischen und/oder magnetischen und/oder Formatsensoren angeordnet. Die Maschine führt die Banknoten und/oder Wertpapiere an der Prüfeinrichtung vorbei. Die Prüfsensorik besteht aus mehreren Antennen und/oder Elektroden. Die Antennen und/oder Elektroden haben quer zur Transportrichtung der Prüfobjekte eine solche flächenmäßige Längsausdehnung, daß auch bei definiertem seitlichen Spielraum der Prüfobjekte und unabhängig davon, ob ein Prüfobjekt mit Vorder- oder Rückseite nach oben gewandt die Prüfeinrichtung durchläuft, in jedem Fall der Sicherheitsstreifen oder -faden noch ausreichend die Antennen und/oder Elektroden überstreicht. Die Antennen und/oder Elektroden der Prüfeinheit korrespondieren mit an sich bekannten Gleitvorrichtungen, Andruckrollen und/oder Transportbändern, um die zu prüfenden Dokumente während ihres schnellen Durchlaufs an die Antennen definiert zu beabstanden und/oder an die Elektroden zu drücken. Durch die erfindungsgemäße Zuordnung der Prüfeinheit im Bereich von optischen und/oder magnetischen und/oder Formatsensoren, die üblicherweise als Erkennung für Geometrie, Lage, Farbe und dgl. fungieren, wird gleichzeitig eine Aktivierung der Prüfsensorik bewirkt.
Eine oder mehrere Antennen und/oder Elektroden werden mit hoch- und/oder niederfrequenter Energie und/oder mit Gleichspannung gespeist, und eine oder mehrere Antennen und/oder Elektroden nehmen einen Teil der abgestrahlten Energie über einen Sicherheitsstreifen oder - faden wieder auf. Es ändert sich an einer oder mehreren Empfangsantennen und/oder Empfangselektroden die anliegende Spannung.
Um vergleichbare Prüfaussagen zum Beispiel zur Echtheit, zur Gebrauchsfähigkeit von Dokumenten oder zur Währung von Banknoten treffen zu können, sind für zu vergleichende Prüfobjekte konstante Durchlaufbedingungen, wie beispielsweise Geschwindigkeit erforderlich. Die Antennen und/oder Elektroden liefern der Auswerteelektronik eine Spannung. Die Auswerteelektronik liefert eine von der Signal form der empfangenen Spannung abhängige leicht vergleichbare Spannung. Um Stör- und Fremdenergien zu unterdrücken sowie Auswirkungen von Grundleitfähigkeiten von Prüfobjekten auf das Meßergebnis zu verhindern, können spezielle Filter und/oder Phasenvergleicher verwendet werden.
Der Ausgangsimpuls der Auswerteelektronik ist unabhängig von der Durchlaufgeschwindigkeit. Um eine spezifische Selektivität der Prüfeinrichtung zu ermöglichen, wird mit der Auswerteelektronik zusätzlich ein Selektivverstärker gekoppelt. Der Selektivverstärker wandelt die von der Prüfsensorik ankommende Spannung in eine leicht vergleichbare Spannung um, die vom Amplitudenverlauf der ankommenden Spannung abhängt. Bei einer kategoriebezogenen (elektrisch leitende Sicherheitsstreifen oder Sicherheitsfäden oder beliebige leitende Markierungen) Definierung der Auswerteelektronik werden zusätzliche Amplitudengrenzen festgelegt, deren Verlauf so nahe an dem Amplitudenausschlag eines Prüfsignals liegt, daß mit der Differenz zwischen der definiert festgelegten Amplitudengrenze und dem möglichen größten Amplitudenausschlag aller zu prüfenden Objekte eine Echtheitsbestimmung erfolgt. Das heißt, auch neuerdings aufgetretene Fälschungen, die ein Signal geben, das üblicherweise als Auswertesignal erfaßt würde, wird als Fälschung von erfindungsgemäßer Auswerteelektronik bestimmt.
Eine währungsspezifische Definierung mittels erfindungsgemäßer Auswerteelektronik - z.B. für alle Banknoten einzelner Länder mit ähnlichen Sicherheitsstreifen - wird erfindungsgemäß dadurch erreicht, indem für eine Währung eine Zeitgrenze der Amplitude des Prüfsignals z.B. mittels Controller bestimmbar ist, die sich von der Zeitdauer des Amplitudenverlaufs aller übrigen Währungen unterscheidet.
Bei Währungen mit gleicher Zeitdauer der Amplitude eines Prüfsignals erfolgt eine zusätzliche Prüfung, z.B. durch Farberkennung und/oder -unterscheidung und/oder Magnet- und/oder Formatprüfmethode. Die beispielsweise von Lichtschranken gelieferten Erkennungssignale werden mit dem Signal der erfindungsgemäßen Prüfsensorik verknüpft und zu einem maschinenspezifischen Ausgangsimpuls generiert.
Eine Abwandlung des Verfahrens besteht darin, zur Prüfung von Sicherheitsdokumenten ein oder mehrere Paare von Sendeantennen phasenverschoben anzusteuern. Infolge der kapazitiven Kopplung zwischen jeweils einer der Sendeantennen, einer elektrisch leitenden Markierung auf dem Sicherheitsstreifen und zu der Sendeantenne gegenüberliegenden Empfangsantenne entsteht an einem Eingang eines Verstärkers ein echtheitsbestimmendes Signal. Von einer zweiten Sendeantenne, die phasenverschoben zur ersten angesteuert wird, erfolgt keine kapazitive Kopplung des Signals zur Empfangsantenne, da im Wirkungsbereich kein elektrisch leitender Sicherheitsstreifen vorhanden ist. So ist durch diese Anordnung schon eine Prüfung eines durchgehend elektrisch leitenden Streifens möglich. Versetzt zu diesen Antennenpaaren befinden sich weitere Paare von Sende- und Empfangsantennen, die in ihren Ausmaßen und Abständen an elektrisch leitende Markierungen des Sicherheitsstreifens angepaßt sind. Durch Transport des zu prüfenden Objekts in definiertem Abstand zur Prüfsensorik werden charakteristische Amplituden- und Zeitsignale und damit auswertbare Signale von den Empfangsantennen an eine Auswerteelektronik weitergeleitet. Somit wird eine Prüfung durchgeführt, die in der Lage ist, mehrere elektrisch leitende Markierungen, die untereinander isoliert sind, zu erkennen und entsprechend auszuwerten. Es ist dabei unerheblich, ob die Isolation zwischen elektrisch leitenden Markierungen beabsichtigt ist, wie z. B. bei einer US-Banknote oder ob die Isolation z. B. durch Brüche in herstellungsgemäß durchgehend elektrisch leitfähigen Sicherheitsstreifen, z. B. bei deutschen Banknoten hevorgerufen wurde. Ein Microcontroller kann die Zahl dieser Unterbrechungen mit gespeicherten Werten vergleichen. Durch Anordnung mehrerer Paare von Sende- und Empfangsantennen und zugehörige Auswerteelektroniken ist eine zuverlässige Aussage zur Echtheit des Dokuments möglich, da trotz möglicher seitlicher Verschiebungen beim Zuführen des zu prüfenden Objekts zur Prüfeinrichtung diese zuverlässig arbeitet. Werden erfindungsgemäß die Sende- bzw. Empfangsantennen über die gesamte Arbeitsbreite der Bearbeitungsmaschine angeordnet, ist eine lageneutrale Echtheitsprüfung der Sicherheitsdokumente möglich. Es spielt somit keine Rolle, ob ein Dokument mit der Vorder- oder Rückseite und/oder links- oder rechtsseitig angeordnetem Sicherheitsstreifen und/oder quer zur Transportrichtung verschoben zugeführt wird. Dadurch werden Dokumente prüfbar, die sich sowohl im Format, als auch in der Anordnung des Sicherheitsstreifens zur Transportrichtung unterscheiden können. Durch unterschiedliche Arten von Sicherheitsstreifen ist außerdem nicht nur eine Echtheitsklassifizierung möglich, sondern auch eine spezielle Zuordnung verschiedener Dokumente, z. B. verschiedener Währungen.
In Transportrichtung der Banknoten kann erfindungsgemäßer Prüfsensorik eine weitere Prüfsensorik vor- und/oder nachgeordnet werden. In diesem Fall wird das Ausgangssignal dieser Sensorik mit dem Ausgangssignal erfindungsgemäßer Prüfsensorik verknüpft (Doppelprüfung), ohne daß eine Änderung der Software für die betreffende Bearbeitungsmaschine, beispielsweise bei einer Nachrüstung mit einer Prüfeinrichtung erfindungsgemäßen Verfahrens, erfolgen muß.

Die vorteilhaften Merkmale der Erfindung gehen außer aus den Ansprüchen auch aus der Beschreibung und den Zeichnungen hervor. Ausfühmngsbeispiele der Erfindung sind in den Zeichnungen dargestellt. In den Zeichnungen zeigen:
- Fig. 1:: Blockschaltbild der Auswerteschaltung,
- Fig. 2:: Erfassungskurven beim Durchlauf einer Banknote bei unterschiedlicher Durchlaufgeschwindigkeit,
- Fig. 3:: währungsspezifische Erfassungskurven
- Fig. 4:: Erfassungskurven mehrerer Banknoten und Falsifikat
- Fig. 5:: Blockschaltbild der Auswerteschaltung bei Doppelprüfung
- Fig. 6:: Schnitt durch eine schematische Darstellung einer Prüfeinrichtung
- Fig. 7:: Prüfsensorik
- Fig. 8:: Blockschaltbild einer Prüfeinrichtung
- Fig. 9:: Anordnung der Prüfsensorik in einer Bearbeitungsmaschine

Das anhand verschiedener Einrichtungen und Anordnungen im folgenden näher zu beschreibende Verfahren beruht im Wesentlichen auf der Durchführung der Verfahrensschritte: kapazitive Kopplung von elektrischen Signalen von Sendeantennen über elektrisch leitende Sicherheitsmaterialien zu Empfangsantennen, Verstärkung und Umwandlung der empfangenen in Amplituden- und Zeitverlauf unterschiedlichen Signale in leicht vergleichbare Signale und Vergleich derselben mit bereits bestehenden Signalverläufen, um die Echtheit der zu prüfenden Dokumente in entsprechender Form anzuzeigen und auszuwerten. Eine mit der Prüfeinrichtung gekoppelte Maschine transportiert die Banknoten oder Wertpapiere in den Bereich der Prüfeinrichtung. Die Lichtschranken aktivieren daraufhin die Prüfsensorik.

Die Sendeantenne wird mit hochfrequenter Energie gespeist. Im vorliegenden Ausführungsbeispiel mit 6 MHz. Durchläuft der Sicherheitsstreifen oder -faden das Prüffeld, nimmt die Empfangsantenne einen Teil der abgestrahlten Energie wieder auf. Es ändert sich die an der Empfangsantenne anliegende HF-Spannung. Grund dafür ist bekanntermaßen die kapazitive Kopplung zwischen Sende- und Empfangsantenne aufgrund der elektrischen Leitfähigkeit der Sicherheitsstreifen oder -fäden. Die HF-Leitfähigkeit ist bei den einzelnen Währungen unterschiedlich. Um währungsspezifische Aussagen mit Hilfe der Auswerteschaltung treffen zu können, sind konstante Durchlaufbedingungen aller in einem Arbeitsgang zu prüfenden Objekte erforderlich.
Mit der Prüfeinheit und ihrer Prüfsensorik steht in funktioneller Einheit eine Auswerteelektronik, im wesentlichen bestehend aus Analog-/Digitalwandler und Controller oder Integrierer **15**, Trigger **16**, Controller, Mono-Flop **17** sowie wahlweise einer UND-Verknüpfung **18**, über abgeschirmte Leitungen in Verbindung. Eine mögliche Auswerteelektronik ist als Blockschaltbild in Fig. 1 dargestellt.
Es bedeuten die Bezugszeichen **12** ein HF-Sender, **13** der HF-Empfänger, der die von der Empfangsantenne **9** abgestrahlte Energie aufnimmt, im Selektivverstärker **14** als währungsspezifisches und/oder Echtheits-Nutzsignal verstärkt, **15** ein Integrierer, **16** ein Trigger, der zusätzlich zu den vorhandenen Signalen die die Auswerteschaltung aktivierenden Signale der Lichtschranken **20** aufnimmt und als zeitkoordinierte Impulse über den Mono-Flop **17** als Ausgangssignal für echt befundene Prüfobjekte abgibt. Wie in Fig. 4 aus den Kurven **a** und **b** beim Durchlauf von Banknoten ersichtlich, werden von Falsifikaten **26** keine mit für echt befundenen Banknoten vergleichbare Ausgangssignale abgegeben.
Die definierte Abschirmung der Prüfsensorik und der Auswerteelektronik von elektrischen und elektromagnetischen Feldern sowie die Anordnung der Prüfsensorik im Bereich der Lichtschranken garantieren ein hohes Verhältnis von Nutz- und Störsignal und ermöglichen in Verbindung mit der Zwangsführung durch die Transportbänder in Verbindung mit einer definierten Banknoten-Durchlaufgeschwindigkeit eine währungsspezifische Selektivität der Prüfeinrichtung. Ein weiterer Vorzug dieses erfindungsgemäßen Verfahrens liegt darin, daß z.B. der Feuchtigkeitsgehalt und/oder Verschmutzungsgrad der Prüfobjekte und/oder Banknoten und/oder Wertpapiere nicht mehr vordergründig als Störquelle auftreten.
Fig. 6 zeigt eine schematische Darstellung einer Prüfeinrichtung im Schnitt, die in einer Banknotenbearbeitungsmaschine, vorzugsweise einer Zählmaschine, nach dem oben ausgeführten Verfahren Verwendung findet. An der Gehäusebaugruppe **1** befindet sich ein Maschinenträger **2**, der an seinem waagerecht verlaufenden Schenkel **3** eine Prüfsensorik aufnimmt, die im Bereich von Lichtschranken **4**, **5** auf einem nichtleitenden Trägermaterial **6** des Schenkels **3** angeordnet ist. Das Trägermaterial **6** weist Aussparungen und/oder Durchbrüche **7** für den Lichtübertritt der Lichtschranken **4**, **5** auf. Diese Aussparungen und/oder Durchbrüche **7** können entfallen, sofern glasklares Trägermaterial **6** Verwendung findet.
Die Prüfsensorik besteht aus mehreren Streifensensoren **8**, **9**, in diesem Beispiel aus zwei, nämlich einem Streifensensor **8** als Sendeantenne und einem Streifensensor **9** als Empfangsantenne. Die Streifensensoren **8, 9** haben quer zur Transportrichtung der Banknoten **11** eine solche flächenmäßige Längsausdehnung, daß auch bei definiertem seitlichen Spielraum der Banknoten **11** und unabhängig davon, ob eine Banknote **11** mit Vorder- oder Rückseite nach oben gewandt die Prüfeinrichtung durchläuft, in jedem Fall der Sicherheitsstreifen oder -faden noch ausreichend die Streifensensoren **8**, **9** überstreicht und unterhalb dieser durch die Prüfeinrichtung geleitet wird. Unterhalb des Schenkels **3** und parallel zu diesem verlaufen Transportbänder **10** in einem solchen Abstand zu den Streifensensoren **8** und **9**, daß die Banknoten während ihres schnellen Durchlaufs an die Streifensensoren **8** und **9** gedrückt werden.
Zwischen den Transportbändern **11** sind senkrecht zur Banknoten-Durchlaufrichtung Lichtschranken **4**, **5** angeordnet.
Die Auswerteelektronik ist ebenfalls in einem abgeschirmten Bereich der Bearbeitungsmaschine untergebracht, in diesem Ausführungsbeispiel zweckmäßigerweise in dem Bereich des Gehäuses, in dem beispielsweise die Papierstärke-Verstelleinrichtung angeordnet ist.

Die definierte Abschirmung der Prüfsensorik und der Auswerteelektronik von elektrischen und elektromagnetischen Feldern sowie die Anordnung der Prüfsensorik im Bereich der Lichtschranken **4**, **5** garantieren ein hohes Verhältnis von Nutz- und Störsignal und ermöglichen in Verbindung mit der Zwangsführung durch die Transportbänder **10** in Verbindung mit einer definierten Banknoten-Durchlaufgeschwindigkeit eine währungsspezifische Selektivität der Prüfeinrichtung. Ein weiterer Vorzug dieser erfindungsgemäßen Prüfeinrichtung liegt darin, daß z.B. der Feuchtigkeitsgehalt und/oder Verschmutzungsgrad der Prüfobjekte nicht mehr vordergründig als Störquelle auftreten.
In Transportrichtung der Banknoten kann - in diesem Beispiel nicht dargestellt - erfindungsgemäßer Prüfsensorik eine weitere Prüfsensorik, beispielsweise für eine Magnetprüfung, wie im Blockschaltbild in Fig. 5 dargestellt, vor- und/oder nachgeordnet werden.
In diesem Fall wird das Ausgangssignal dieser Sensorik mit dem Ausgangssignal erfindungsgemäßer Prüfsensorik verknüpft (Doppelprüfung), ohne daß eine Änderung der Software für die betreffende Bearbeitungsmaschine, beispielsweise bei einer Nachrüstung mit erfindungsgemäßer Prüfeinrichtung, erfolgen muß.

Die mit der Prüfsensorik und den Lichtschranken in Verbindung stehende Auswerteelektronik liefert - wie in Fig. 2 und Fig. 3 dargestellt - eine vom Amplitudenverlauf der empfangenen HF-Spannung abhängige Gleichspannung. Dies verdeutlichen in erwähnten Figuren die übertragenen Signale, dargestellt in den jeweiligen Kurven **a**.
Fig. 2 stellt Erfassungskurven beim Durchlauf einer Banknote bei unterschiedlicher Durchlaufgeschwindigkeit dar. Die Kurve **a** zeigt das übertragene Signal und Kurve **b** das Ausgangssignal der Auswerteelektronik. Es entspricht **v**_{**1**} einem Durchlauf von 500 Banknoten pro Minute und **v**_{**2**} einem Durchlauf von 1800 Banknoten pro Minute. Kurve **b** verdeutlicht darüber hinaus, wie ein von den Lichtschranken geliefertes Banknoten-Erkennungssignal mit dem Signal von der Prüfsensorik verknüpft und zu einem maschinenspezifischen Ausgangsimpuls generiert wird. Dieser Ausgangsimpuls ist unabhängig von der Durchlaufgeschwindigkeit, wie im Vergleich der Kurven **b** in Fig. 2 ersichtlich. In Fig. 3 werden währungsspezifische Erfassungskurven beim Durchlauf von Banknoten unterschiedlicher Währungen dargestellt. Die Kurve **a** zeigt wiederum das übertragene Signal von der Prüfsensorik, während die Kurve **b** das Auswertesignal eines Selektivverstärkers darstellt, der zusätzlich mit der Auswerteelektronik gekoppelt wurde, um eine währungsspezifische Selektivität der Prüfeinrichtung ohne zusätzliche Sensoren zu ermöglichen. In Fig. 3 bedeutet **DE** deutsche Währung, **CH** Schweizer Währung, **EG** ägyptische Währungen und **CN** chinesische Yuan ab der Serie 1990.
Der von der unterschiedlichen Art des Sicherheitsstreifens anders geartete Amplitudenverlauf der empfangenen HF-Energie ist bei den Banknoten unterschiedlicher Währungen deutlich erkennbar und so von der Auswerteelektronik erfaßbar. Macht sich eine Verarbeitung des währungsspezifischen Signals notwendig, so ist ein von der Auswerteelektronik zusätzlich aufbereitetes Signal zur währungsspezifischen Klassifizierung z.B. mittels Controller möglich.
So wie die unterschiedlichen Währungen durch unterschiedliche Sicherheitsstreifen oder - fäden unterscheidbar sind, werden auch Falsifikate - sofern diese nachgeahmte Sicherheitsstreifen oder -fäden oder auch nur Bruchteile davon aufweisen - erkannt. Fig. 4 zeigt Erfassungskurven von elf Banknoten in einer Geldzählmaschine. Die Banknoten mit der Bezifferung **21** bis **25** und **27** bis **31** sind als echte Banknoten erkannt worden. Das Prüfobjekt Nr. **26** ist ein für Probezwecke mutwillig eingelegtes Falsifikat. Wegen des Fehlens eines Sicherheitsstreifens bzw. wegen eines nachgeahmten Sicherheitsstreifens wurde kein Signal von der Prüfsensorik geliefert. In der Praxis wird beim Ausbleiben eines Signals oder bei einem banknotenunspezifischen Signal die Bearbeitungsmaschine gestoppt, und das Falsifikat oder der gebrauchsunfähige Schein wird entnommen oder maschinell gesondert abgelegt.
Ist die Prüfeinheit zusätzlich mit einer weiteren Prüfsensorik verbunden, zeigt dieser maschinenspezifische Ausgangsimpuls die Erkennung des jeweiligen Sicherheitsstreifens oder -fadens an und wird mit dem Ausgangssignal jener zusätzlichen Prüfung der Bearbeitungsmaschine UND-verknüpft. Fehlt eines der beiden Echtheitssignale, wird die Maschine gestoppt, und der Bediener kann die fehlerhafte bzw. falsche Banknote entnehmen.

Eine weitere Anwendungsmöglichkeit bei entsprechender Definierung der Auswerteelektronik ergibt sich aus den Auswertesignalen des Selektivverstärkers, wie sie in Fig. 3 dargestellt sind. Wird beispielsweise in größeren Bearbeitungsmaschinen, die auch für Sortierzwecke unterschiedlicher Währungen eingesetzt werden, die in Fig. 3 markierte Amplitudengrenze **A** für alle zu prüfenden Währungen überschritten, so werden die in einer Geschwindigkeit **v**_{**2**} als mit einem auf die Prüfsensorik ansprechenden echten Sicherheitsstreifen oder -faden erkannt. Jeder Währung ist eine spezifische Zeit **t**_{**k**} zugeordnet. Um einzelne Währungen zu unterscheiden, sind die Zeiten **t**_{**k**} = **t**_{**1**} **... t**_{**4**} bis **t**_{**n**} als **t**_{**f**} währungsspezifisch zu definieren.
So ist beispielsweise **t**_{**f**} der deutschen Währung größer zu wählen als **t**_{**2**} der Schweizer Franken bzw. **t**_{**f**} der Schweizer Franken größer zu wählen als **t**_{**3**} der ägyptischen Währung. Da **t**_{**f**} der deutschen Währung mit **t**_{**f**} in Fig. 3 nicht dargestellter Währungen möglicherweise gleich groß gewählt werden muß, ist eine weitere währungsspezifische Prüfung mit an sich bekannter Farberkennungs- und/oder Format- und/oder Magnetprüfmethode innerhalb der Bearbeitungsmaschine erforderlich. So aussortierte einzelne Währungen werden in bekannter Weise in Fächer bzw. Stapelbehälter abgelegt.
Insbesondere zur Prüfung von nicht durchgängig elektrisch leitenden Sicherheitsstreifen von Dokumenten werden Bearbeitungsmaschinen mit einer Prüfsensorik **54** bestückt, wie sie in Fig. 7 dargestellt ist, die aus mehreren Sende- und Empfangsantennen, die alle zueinander parallel und orthogonal zur Transportrichtung angeordnet sind, besteht. Zur Prüfung von Banknoten gelangen diese im Gesamtdurchlauf in einer Bearbeitungmaschine, z.B. einer Banknotenzählmaschine, so auf eine Transportvorrichtung, daß der in der Banknote befindliche Sicherheitsstreifen oder -faden in seiner längsten Ausdehnung etwa parallel zur Transportrichtung, also beispielsweise eine deutsche Banknote mit ihrer längsten Ausdehnung etwa quer zur Transportrichtung liegt. Die Sendeantennen **A2**, **A3** sowie die Empfangsantenne **A1** sind gegenüberliegend angeordnet. Versetzt dazu bilden mehrere Sendeantennen **B2.i** (i=1..n) und mehrere Empfangsantennen **B1.i** jeweils Antennenpaare. Diese Paare sind zueinander verschoben angeordnet, um ein Überkoppeln eines Signals von einer Sendeantenne **B1.i** auf eine benachbarte, aber nicht korrespondierende Empfangsantenne **B1.k** (k=1..n, 1<>k) zu unterdrücken. Benachbarte Sendeantennen **(B2.i, B2.i+1)** und zugehörige Empfangsantennen **(B1.i, B1.i+1)** sind um einen definierten Abstand, vorzugsweise um den Abstand zwischen einer Sendeantenne **(B2.i)** und zugehöriger Empfangsantenne **(B1.i)** versetzt angeordnet. Zur Verringerung der Störeinflüsse werden die zueinander diagonal versetzten Antennenpaare vorzugsweise zwischen den Sendeantennen **A2**, **A3** und der Empfangsantenne **A1** angeordnet.
Fig. 8 zeigt das Blockschaltbild erfindungsgemäßer Prüfeinrichtung mit der Ansteuerung der Prüfsensorik gemäß Fig. 7. Wird ein Dokument einer Bearbeitungsmaschine zugeführt, die die erfindungsgemäße Prüfeinrichtung enthält, so wird diese durch Lichtschranken oder ähnliche positionsbestimmende Sensoren aktiviert. Der Frequenzgenerator **41** steuert die Sendeantenne **A2** und über einen Phasenschieber **42** die Sendeantenne **A3** an. Durch die phasenverschobene Ansteuerung werden Störeinflüsse durch Fremdenergien verhindert sowie Falsifikate, die keinen Unterschied in der elektrischen Leitfähigkeit aufweisen, erkannt. Dies trifft auch für Banknoten zu, deren Eigenschaften sich beispielsweise durch Alterung und/oder mechanische Beschädigung und/oder Feuchtigkeit verändert haben. Gleichzeitig werden eine Anzahl n von Sendeantennen **B2.i** (i=1..n) über einen zweiten Frequenzgenerator **43** und einen zweiten Phasenschieber **44** angesteuert. Jeweils quer zur Transportrichtung nicht in Reihe liegende Sendeantennen **B2.i** werden phasenverschoben angesteuert, um Störeinflüsse durch Fremdenergien zu verringern und ein kapazitives Überkoppeln von einer Sendeantenne **B2.i** zu einer nicht korrespondierenden Empfangsantenne **B1.k** (k=1..n, i<>k) zu verhindern. Die Frequenzen, die die Signale der beiden Generatoren aufweisen, werden dabei so gewählt, daß eine Frequenz kein Vielfaches der anderen bzw. ein Vielfaches der Differenz zwischen beiden ist, um Signalverfälschungen an den Empfangsantennen zu verhindern.
Bei der Prüfung findet eine kapazitive Überkopplung des Signals der Sendeantenne **A2** zur Empfangsantenne Al über einen durchgängig elektrisch leitenden Sicherheitsstreifen statt, während das Signal der Sendeantenne **A3** nicht kapazitiv zur Empfangsantenne **A1** gekoppelt wird. Der kürzeste Abstand zwischen Sendeantenne **A2** und Empfangsantenne **A1** ist geringer als die längste Ausdehnung des elektrisch leitenden Sicherheitsstreifens in dem kleinsten zu prüfenden Dokument. Befindet sich der Sicherheitsstreifen zu keinem Zeitpunkt während der Prüfung im Wirkungsbereich der Sendeantenne **A2** und der Empfangsantenne **A1**, so befindet sich der Sicherheitsstreifen im Wirkungsbereich der Sendeantenne **A3** und der Empfangsantenne **A1**, so daß die weiteren Funktionen analog zu oben genanntem Fall erfüllt werden. An der Empfangsantenne **A1** liegt dann ein Signal an, das mittels Gleichrichter **45** und Selektivverstärker **46** ein Signal an den Microcontroller **47** liefert, der die Echtheitsklassifizierung durch Vergleich des Signals des Selektivverstärkers **46** mit einem im Microcontroller **47** gespeicherten Signal, z. B. einem speziellen Schwellwert bewirkt. Wird der Schwellwert überschritten, klassifiziert der Microcontroller **47** das zu prüfende Objekt als Objekt mit durchgehend elektrisch leitendem Sicherheitsfaden, d. h. bei deutschen Banknoten als echt ein. Sind im Sicherheitsstreifen elektrisch leitende Markierungen vorhanden, die infolge ihrer Ausdehnung nicht von der Sendeantenne **A2** und der Empfangsantenne **A1** erfaßt werden, so ist eine Erkennung derselben durch die erfindungsgemäße Anordnung der Sendeantennen **B2.i** und zugehöriger Empfangsantennen **B1.i** möglich, da deren Abstände um ein mehrfaches geringer sind als der Abstand zwischen der Sendeantenne **A2** und der Empfangsantenne **A1**. Beträgt beispielsweise die parallel zur Dokumententransportrichtung befindliche Ausdehnung einer elektrisch leitenden Markierung 1,5 mm, so ist der Abstand zwischen Sendeantenne **B2.i** und Empfangsantenne **B1.i** beispielsweise 1,3 mm zu wählen, um ein sicheres kapazitives Überkoppeln zu gewährleisten. Beim Prüfen wird das zu prüfende Sicherheitsdokument mit definierter Geschwindigkeit im Wirkungsbereich der Prüfsensorik erfindungsgemäßer Prüfeinrichtung bewegt. Durch die verschobene Anordnung der Sendeantennen **B2.i** und der Empfangsantennen **B1.i** ist ein Toleranzausgleich bei orthogonaler Verschiebung der Banknote zur Transportrichtung des Dokuments gegeben. An den Empfangsantennen Bl.i entstehende Signale werden über Gleichrichter **48..50** und Selektivverstärker **51..53** dem Microcontroller **47** zugeführt. Je nach Beschaffenheit und Lage des Sicherheitsfadens im Dokument unterscheiden sich die am Microcontroller 47 eingehenden Signale der Selektivverstärker **46**, **51..53** in Frequenz- und Amplitudenverlauf. Dadurch ist eine Klassifizierung des Dokuments durch den Microcontroller **47** durch Frequenzvergleich und/oder Schwellwertvergleich mit vorgegebenen und im Microcontroller **47** gespeicherten Werten möglich. Diese Werte werden durch manuelle Eingabe, Programmierung und/oder Vergleich mit Werten, die mit einem schon klassifizierten Vergleichsdokument parametriert wurden, festgelegt. Der Microcontroller **47** generiert ein maschinenspezifisches Signal, welches die Echtheit der zu prüfenden Banknote kennzeichnet. Dieses Klassifizierungssignal des Microcontrollers **47** wird an diesbezügliche Anzeigeelemente und/oder zur weiteren Verarbeitung an die entsprechende Schnittstelle der Bearbeitungsmaschine gekoppelt. So, wie die unterschiedlichen Währungen durch unterschiedliche Sicherheitsstreifen oder -fäden unterscheidbar sind, werden auch Falsifikate - sofern diese nachgeahmte Sicherheitsstreifen oder -fäden oder auch nur Bruchteile davon aufweisen - erkannt. Durch kompakte Bauweise der gesamten Prüfeinrichtung, insbesondere durch die eine Einheit bildenden Sensoren und Auswerteelektronik sowie zusätzliche Maßnahmen der Abschirmung sind weitere Möglichkeiten zur Verringerung von Störeinflüssen, die in der Praxis immer höhere Bedeutung gewinnen, gegeben. Die Anordnung in einer Bearbeitungsmaschine erfolgt so, daß der übliche Geldscheintransport durch die Prüfsensorik nicht beeinflußt wird.
Wie eine erfindungsgemäße Prüfeinrichtung in eine herkömmliche Bearbeitungsmaschine beispielsweise integriert wird, ist in Fig. 9 dargestellt. Dazu wird die aus den Sendeantennen **A2, A3, B2.i** und den Empfangsantennen **A1**, **B1.i** aufgebaute Prüfsensorik **54** in eine vorhandene Leiteinrichtung **56** integriert. Die Prüfsensorik **54** ist dabei tangential zur Leiteinrichtung **56** bzw. tangential und versetzt zur Transportrolle **55** so angeordnet, daß sie deren Führungsfunktion im Bereich der Prüfsensorik **54** zusätzlich übernimmt. Eine zu prüfende Banknote gelangt deshalb ohne zusätzliche Andruckmittel in den Wirkungsbereich der Sensoren. Die Prüfsensorik **54** wird so tangential zu einer vorhandenen Leiteinrichtung 56 angeordnet, daß ein zu prüfendes, durch Transportrollen **55** angetriebenes Sicherheitsdokument an der Prüfsensorik **54** in definiertem Abstand und definierter Geschwindigkeit vorbeigeleitet wird. Durch entsprechende Befestigungsmittel an der Leiteinrichtung **56**, insbesondere Taumelschrauben, ist ein definierter Abstand zwischen der Transportrolle **55** und der Leiteinrichtung **56** bzw. der Prüfsensorik **54** einstellbar. Die Parametrierung der Schwellwerte und Klassifizierungsgrößen erfolgt durch in den Fig. nicht dargestellte Schalter bzw. über entsprechende Software des Microcontrollers **47**. Dadurch ist der Benutzer in der Lage, durch einfaches Umschalten die Klassifizierungsgrößen zu ändern, um andere Währungen zu prüfen. In der Praxis wird beim Ausbleiben eines Signals oder bei einem banknotenunspezifischen Signal die Bearbeitungsmaschine gestoppt und das Falsifikat oder der gebrauchsunfähige Schein wird entnommen.

Durch die seitliche Ausdehnung der Antennenanordnung auf die gesamte Dokumentenbreite wird der Einfluß von Papierqualität, Alter, Feuchtigkeit usw. auf die Echtheitsklassifizierung verringert. Das schließt auch die Möglichkeit einer Klassifizierung beispielsweise in Falsifikate, echte Banknoten und Banknoten mit hohem Abnutzungsgrad ein. Diese Klassifizierung wird durch entsprechende Auswertung der Amplituden- und Zeitverläufe der von den Selektivverstärkern **46**, **51..53** abgegebenen Signalen und entsprechenden Schwellwertparametrierungen durch den auswertenden Microcontroller **47** vorgenommen. Die Kalibrierung des Microcontrollers **47** erfolgt manuell, softwaregesteuert oder mittels Prüfung von speziellen Kalibrierdokumenten, von denen die Echtheitsklassifizierung bekannt ist. Bei letzterem Verfahren wird ein Kalibrierdokument von erfindungsgemäßer Prüfeinrichtung wie oben ausgeführt geprüft. Statt Vergleich der Signale an den Ausgängen der Selektivverstärker **46**, **51..53** mit vorhandenen Signalen im Microcontroller **47** werden diese im Microcontroller **47** als Referenzgrößen gespeichert.

Ein weiterer Einbauort für die Prüfsensorik **54** ergibt sich aus der Patentanmeldung 195 18 229.4. Nach dieser Erfindung kann die Prüfsensorik **54** beispielsweise am Ende der kreisbogenförmigen Leiteinrichtung **56** angeordnet werden, wie in hier vorliegender Fig. 10 dargestellt. Auch hier entfallen notwendige Andruckvorrichtungen zum definiert beabstandeten und/oder berührenden Vorbeiführen der Prüfobjekte an der Prüfeinrichtung. Von dieser Möglichkeit kann dann Gebrauch gemacht werden, wenn der o. g. tangential versetzte Einbau der Prüfsensorik **54** im kreisbogenförmigen Bereich der Leiteinrichtung **56** nicht realisiert werden kann. Da erfindungsgemäß Andruckmittel wie z.B. Federn, Andruckrollen entfallen, wird auch das Prüfobjekt selbst durch die Prüfeinrichtung mechanisch geringer belastet.

Das erfindungsgemäße Verfahren wurde anhand von konkreten Ausführungsvarianten der Prüfsensorik und der Auswerteelektronik in einer Geldzählmaschine erläutert. Es sei aber vermerkt, daß die vorliegende Erfindung nicht auf die Einzelheiten der Beschreibung in den Ausführungsbeispielen eingeschränkt ist, da im Rahmen der Patentansprüche Änderungen und Abwandlungen beansprucht werden. So sind z.B. verschiedenste Ausführungen der Auswerteelektronik möglich, die sich an der speziellen Wirkungsweise des Selektivverstärkers orientieren.

## Patentansprüche

1. Verfahren zur Prüfung von Sicherheitsdokumenten unter Nutzung der kapazitiven Kopplung zwischen Sender und Empfänger und Übertragung von Energie zwischen Sender und Empfänger durch Überbrückung eines elektromagnetischen Feldes durch elektrisch leitende Sicherheitsstreifen, -bändern, -fäden oder flächig ausgebildeten Sicherheitsmaterialien sowie nachgeordneter Auswerteelektronik, **dadurch gekennzeichnet,** daß im Bereich an sich bekannter, in Bearbeitungsmaschinen vorhandener optischer Sensoren, die mit einer kapazitiven Prüfsensorik in einer Bearbeitungsmaschine räumlich korrespondieren und die Prüfsensorik aktivieren, mehrere, in ein oder mehreren Ebenen befindliche, als Sende- oder Empfangssensoren fungierende Antennen Prüffelder bilden und über das Prüfobjekt in Abhängigkeit von dessen Geometrie und/oder dessen Leitfähigkeit, elektromagnetische Energie die Antennen überkoppelnd übertragen wird und daß mehrere Antennen mindestens in unterschiedlicher Phasenlage angesteuert werden und die übertragene Energie einem nachgeschalteten Selektivverstärker **(14)** abgeben, zur Vermeidung von Störenergien sowie zur Unterdrückung von Grundleitfähigkeiten von Prüfobjekten, in beispielsweise Banknoten, ein dem Selektivverstärker **(14)** nachgeschalteter Phasenvergleicher sowie spezielle Filter zur Unterdrückung von Stör- und Fremdenergien und eine Auswerteeinheit so angeordnet sind, daß eine Klassifizierung elektrisch leitender Sicherheitsstreifen, -bänder, -fäden oder flächig ausgebildeter Sicherheitsmaterialien ermöglicht wird, wobei das Prüfobjekt in nicht definierter seitlicher Lageausrichtung in Zwangsführung während des Prüfvorgangs durch das Prüffeld geführt wird.

2. Verfahren nach Anspruch 1, **dadurch gekennzeichnet,** daß die Auswerteelektronik, im wesentlichen bestehend aus Analog-/Digitalwandler und Controller oder Integrierer **(15)**, Trigger **(16)**, Controller, Mono-Flop **(17)** und/oder UND-Verknüpfung **(18)**, vom Signalverlauf am Ausgang des Selektivverstärkers **(14)** die Amplitudengrenzüberschreitung **(A)** und/oder die währungsspezifische Zeit **(t**_{**k**}**)** bestimmt.

3. Verfahren nach Anspruch 1 oder 2, **dadurch gekennzeichnet,** daß mittels Auswerteelektronik eine Echtheitsklassifizierung durchgeführt wird, indem eine Amplitudengrenze **(A)** für die Echtheit zu prüfender Währungen festgelegt wird.

4. Verfahren nach Anspruch 1 oder 2, **dadurch gekennzeichnet,** daß mittels Auswerteelektronik die Klassifizierung verschiedener Banknoten und/oder Wertpapiere durchgeführt wird, indem eine währungsspezifische Zeit **(t**_{**k**}**)** vorzugsweise mittels Controller festgelegt wird und die Prüfobjekte mit einer Zeit t₁..tₖ₋₁, tₖ₊₁..tₙ aussortiert werden.

5. Verfahren nach Anspruch 4, **dadurch gekennzeichnet,** daß bei Währungen mit gleichen Zeiten **(t**_{**k**}**)** eine Zusatzprüfung nach der Echtheitsprüfung erfolgt.

6. Verfahren nach Anspruch 1 oder 2, **dadurch gekennzeichnet,** daß die Auswerteelektronik, vorzugsweise ein oder mehrere Controller, durch Zeitvergleich und/oder Spannungsvergleich ein maschinenspezifisches Signal für eine Ablage der einzelnen Klassifikanten in spezielle Fächer bzw. Stapelbehälter liefert.

7. Verfahren nach Anspruch 1 oder 2, **dadurch gekennzeichnet,** daß die Antennen und/oder Elektroden quer zur Transportrichtung der Prüfobjekte eine solche flächenmäßige Längsausdehnung haben, daß auch bei definiertem seitlichen Spielraum der Prüfobjekte und unabhängig davon, ob ein Prüfobjekt mit Vorder- oder Rückseite nach oben gewandt die Prüfeinrichtung durchläuft, in jedem Fall der Sicherheitsstreifen oder -faden in definiertem Abstand die Antennen und/oder die Elektroden berührend überstreicht.

8. Verfahren nach Anspruch 1 oder 2, **dadurch gekennzeichnet,** daß eine Zusatzprüfung erfolgt und deren Ergebnis mit dem Signal der Auswerteelektronik mittels UND-Glied, ohne die Software der betreffenden Bearbeitungsmaschine ändern zu müssen, verknüpft wird.

9. Einrichtung zur Prüfung von Sicherheitsdokumenten mit Elementen zur kapazitiven Kopplung, Übertragung von Energie zwischen Sender und Empfänger durch Überbrückung eines elektromagnetischen Feldes durch elektrisch leitende Sicherheitsstreifen, -bänder, -fäden oder flächig ausgebildeter Sicherheitsmaterialien und einer Auswerteelektronik zur Anwendung des Verfahrens nach Anspruch 1, **gekennzeichnet durch**
- an sich bekannte, in einer Bearbeitungsmaschine vorhandene optische Sensoren für die Aktivierung einer kapazitiven Prüfsensorik,
- Prüffelder, die aus mehreren, in ein oder mehreren Ebenen befindlichen, als Sende- oder Empfangsantennen fungierenden Sensoren gebildet werden,
- einen Selektivverstärker **(14)** und
- einem diesem nachgeschalteten Phasenvergleicher,
- speziellen Filtern zur Unterdrückung von Stör- und Fremdenergien sowie
- eine Auswerteelektronik, im wesentlichen bestehend aus Analog-/Digitalwandler und Controller oder Integrierer **(15)**, Trigger **(16)**, Controller, Mono-Flop **(17)** und wahlweise UND-Verknüpfung **(18)**, angeordnet sind und daß das Prüfobjekt in nicht definierter seitlicher Lageausrichtung an den Sensoren definiert berührend und mit definierter Geschwindigkeit mittels in diesem Bereich angeordneter Niederhalter und/oder Transportbänder **(10)**, Rollen während des Prüfvorgangs vorbeiführend definiert angeordnet ist.

10. Einrichtung nach Anspruch 9, **dadurch gekennzeichnet,** daß die als Sende - oder Empfangsantennen fungierenden Sensoren als Streifensensoren **(8; 9)** in einer Ebene oder in zwei Ebenen gegenüberliegend und/oder spiegelgleich ausgebildet sind.

11. Einrichtung nach Anspruch 9 oder 10, **dadurch gekennzeichnet,** daß die Streifensensoren **(8; 9)** Aussparungen und/oder Durchbrüche und/oder Fenster **(7)** aufweisen oder solche in unmittelbarer Nähe zu den Streifensensoren **(8; 9)** angeordnet sind.

12. Einrichtung nach einem oder mehreren der vorhergehenden Ansprüche 9 bis 11, **dadurch gekennzeichnet,** daß Sensoren in Prüfeinheiten spiegelgleich mit den Prüfzonen und/oder Sicherheitsstreifen, -fäden und/oder -bändern von zu überprüfenden Objekten, vorzugsweise Banknoten, Wertpapiere und Verpackungen, angeordnet sind.

13. Einrichtung zur Prüfung von Sicherheitsdokumenten mit Elementen zur kapazitiven Kopplung, Übertragung von Energie zwischen Sender und Empfänger durch Überbrückung eines elektromagnetischen Feldes durch elektrisch leitende Sicherheitsstreifen, -bänder, -fäden oder flächig ausgebildeter Sicherheitsmaterialien und einer Auswerteelektronik zur Anwendung des Verfahrens nach Anspruch 1, **dadurch gekennzeichnet,** daß mehrere Sendeantennen **(A2, A3, B2.1..B2.n)** und mehrere Empfangsantennen **(A1, B1.1..B1.n)** eine Prüfsensorik **(54)** bildend so angeordnet sind, daß sowohl durchgängig elektrisch leitende als auch solche Streifen prüfbar sind, die mehrere elektrisch leitende aber untereinander isolierte Bereiche innerhalb eines Sicherheitsstreifens aufweisen, wobei die Prüfsensorik **(54)** tangential parallel versetzt zu einer kreisbogenförmigen Leiteinrichtung **(56)** oder tangential, parallel versetzt zu einer Transportrolle **(55)** angeordnet ist und daß zwei gegenphasig mit Nieder- oder Hochfrequenz angesteuerte Sendeantennen **(A2, A3)** orthogonal zur längsten Ausdehnungsrichtung eines Sicherheitsstreifens und orthogonal zur Bewegungsrichtung eines zu prüfenden Dokumentes und ein oder mehrere Empfangsantennen **(A1)** parallel zu den Sendeantennen **(A2, A3)** gegenüberliegend und zwischen diesen mehrere Sendeantennen **(B2.1..B2.n)** parallel zu den Sendeantennen **(A2, A3)** und mehrere Empfangsantennen **(B1,1..B1.n)** parallel zu den Sendeantennen **(B2.1..B2.n)** angeordnet sind, wobei benachbarte Sendeantennen **(B2.i, B2.i+1)** und zugehörige Empfangsantennen **(B1.i, B1.i+1)** um einen definierten Abstand, vorzugsweise um den Abstand zwischen einer Sendeantenne **(B2.i)** und zugehöriger Empfangsantenne **(B1.i)** versetzt angeordnet sind und der kürzeste Abstand einer Sendeantenne **(B2.i)** zur zugehörigen Empfangsantenne **(B1.i)** kleiner ist als der kürzeste Abstand zwischen einer der Sendeantennen **(A2, A3)** und der Empfangsantenne **(A1)**.

14. Einrichtung nach Anspruch 13, **dadurch gekennzeichnet,** daß mehrere Sendeantennen **(A2, A3, B2.1..B2.n)** und mehrere Empfangsantennen **(A1, B1.1..B1.n)** über die gesamte Dokumenteneinzugsbreite der Bearbeitungsmaschine angeordnet sind.

15. Einrichtung nach Anspruch 13 oder 14, **dadurch gekennzeichnet,** daß die Sendeantennen **(A2, A3, B2.1..B2.n)** und die Empfangsantennen **(A1, B1.1..B1.n)** so nebeneinander, parallel und versetzt in einer Ebene angeordnet sind, daß eine seitenunabhängige und kantenunabhängig bezüglich zweier paralleler Dokumentenkanten lageneutrale Echtheitsprüfung der Dokumente erfolgt.

16. Einrichtung nach Anspruch 13, **dadurch gekennzeichnet,** daß parallel versetzte und/oder in einer Reihe quer zur Transportrichtung befindliche Empfangsantennen **(B1.1..B1,n)** und Sendeantennen **(B2.1..B2.n)** so beabstandet angeordnet sind, daß jedes zu prüfende Sicherheitsmerkmal unabhängig von seiner Anordnung im Dokument mindestens eine Empfangsantenne **(B1.1..B1.n)** und eine zugehörige Sendeantenne **(B2.1..B2.n)** überstreicht.

17. Einrichtung nach Anspruch 13, **dadurch gekennzeichnet,** daß die längste Seite einer Sendeantenne **(B2.i)** und die längste Seite der dazugehörigen Empfangsantenne **(B1.i)** der Breite einer leitenden Markierung des Sicherheitsstreifens entspricht.

18. Einrichtung nach Anspruch 13 , **dadurch gekennzeichnet,** daß bedienbare oder softwaregesteuerte Schalt- und Einstellelemente, insbesondere Microcontroller **(47)** nach Gleichrichter **(45, 48..50)** und Selektivverstärker **(46, 51..53)** so angeordnet sind, daß die Ausgangssignale der Selektivverstärker **(46, 51..53)** kombiniert oder logisch verknüpft werden können.

19. Einrichtung nach Anspruch 13 , **dadurch gekennzeichnet,** daß bedienbare oder softwaregesteuerte Schalt- und Einstellelemente, insbesondere Microcontroller **(47)** nach Gleichrichter **(45, 48..50)** und Selektivverstärker **(46, 51..53)** so angeordnet sind, daß eine Umschaltung zwischen verschiedenen Dokumententypen, -sorten und Abnutzungsgraden ohne Änderung der Sensoranordnung erfolgt.

20. Einrichtung nach Anspruch 13 , **dadurch gekennzeichnet,** daß der kürzeste Abstand zwischen zwei in einer Reihe liegenden Sendeantennen **(B2.i)** größer ist als der kürzeste Abstand zwischen zwei elektrisch leitenden, zwischeneinander isolierten Markierungen des Sicherheitsfadens und daß Umschaltelemente so angeordnet sind, daß die Antenne **(A3)** entweder als Sende- oder als Empfangsantenne, abhängig von der Zuführung des zu prüfenden Dokuments, verwendet wird.

21. Einrichtung nach Anspruch 13 , **dadurch gekennzeichnet,** daß software- und/oder manuell gesteuerte Schaltelemente so angeordnet sind, daß ein oder mehrere Sendeantennen **(B2.i)** und die korrespondierenden Empfangsantennen **(B1.i)** wahlweise aktiviert oder deaktiviert werden können.

## Claims

1. Method of examining security documents by utilizing capacitive coupling between transmitter and receiver and transmission of energy between transmitter and receiver by bridging an electromagnetic field by electrically conductive security strips, tapes, threads or two-dimensionally structured security materials as well as following evaluation electronics, **characterized by the fact** that several antennae arranged in one or more planes and functioning as transmission and receiving sensors form test fields in the range of conventional optical sensors present in processing machines and spatially corresponding with a capacitive test sensor circuit in a processing machine and activating the test sensor circuit, and that in connecting the antennae electromagnetic energy is transmitted over the test object in dependence of its geometry and/or its conductivity, and that several antennae are energized at least in different phase positions and feed the transmitted energy to a succeeding selective amplifier (14), that for preventing interfering energies as well as for suppressing basic conductivities of test objects, e.g. bank notes, a phase comparator at the output of the selective amplifier as well as special filters for suppressing interfering and extraneous energies and an evaluation unit are arranged such that it is possible to classify electrically conductive security strips, tapes, threads or two-dimensionally structured security materials, whereby the test object is force-guidedly moved through the test field in an undefined lateral disposition during a checking operation.

2. Method according to claim 1, **characterized by the fact** that the electronic evaluation circuitry substantially consisting of an analog to digital converter and controller or integrator (15), trigger (16), controller, mono-flop (17) and/or AND gate (18) defines amplitude limit excesses (A) and/or the currency-specific time tₖ on the basis of the signal characteristic at the output of the selective amplifier (14).

3. Method according to claim 1 or 2, **characterized by the fact** that an authenticity classification is performed by an electronic evaluation circuitry by setting an amplitude limit (A) for the authenticity of currencies to be checked.

4. Method according to claim 1 or 2, **characterized by the fact** that the classification of different bank notes and/or security documents is performed by an electronic evaluation circuitry by setting, preferably by a controller, a currency-specific time (tₖ) and that the test objects having a time t₁..tₖ₋₁, tₖ₊₁..tₙ are sorted out.

5. Method according to claim 4, **characterized by the fact** that with currencies having identical times (tₖ) an additional examination is performed following the authenticity

6. Method according to claim 1 or 2, **characterized by the fact** that the evaluation electronics, preferably one or more controllers, by time comparison and/or voltage comparison delivers a machine-specific signal for depositing individually classifies objects in special slots or stacking containers.

7. Method according to claim 1 or 2, **characterized by the fact** that in a direction intersecting the direction of movement of the test objects the antennae and/or electrodes are of such two-dimensional longitudinal extent that even at a defined lateral play of the test objects and regardless of whether a test object passes through the test apparatus with its front or rear surface facing upwardly, the security strip or thread will in any case sweep over the antennae and/or electrodes contacting them at a defined spacing.

8. Method according to claim 1 or 2, **characterized by the fact** that an additional examination is performed the result of which is combined by an AND gate with the signal of the evaluation electronics without necessitating changing the software of the given processing machine.

9. Apparatus for examining security documents having elements for capacitive coupling, transmission of energy between transmitter and receiver by bridging an electromagnetic field by electrically conductive security strips, tapes, threads or two-dimensionally structured security materials and evaluation electronics, for practicing the method according to claim 1,
**characterized by**
- conventional optical sensors present in a processing machine for activating a capacitive test sensor arrangement;
- test fields formed by several sensors arranged in one or more planes and functioning as transmitting and receiving antennae;
- a selective amplifier (14) and
- a phase camparator connected to the output thereof;
- special filters for suppressing interfering and extraneous energies; as well as
- an electronic evaluation circuit essentially comprising an analog to digital converter and a controller or integrator (15), trigger (16), controller, mono-flop (17) and, if desired, an AND-gate, and that during the checking operation the test object is arranged for moving by the sensors in defined contact therewith at an undefined lateral disposition by means of hold-down devices and/or feed belts (10), rollers arranged in this area.

10. Apparatus according to claim 9, **characterized by the fact** that the sensors functioning as transmitting or receiving antennae are structured as strip sensors (8;9) in one plane or in two planes positioned opposite each other and/or mirror-symmetrically.

11. Apparatus according to claim 9 or 10, **characterized by the fact** that the strip sensors (8;9) are provided with recesses and/or apertures and/or windows (7) or that such are arranged in the immediate vicinity of the strip sensors (8;9).

12. Apparatus according to one or more of preceding claims 9 to 11, **characterized by the fact** that sensors in test units are arranged mirror-symmetrically relative to the test zones and/or security strips, threads and/or tapes of objects to be checked, preferably bank notes, security documents and packing materials.

13. Apparatus for examining security documents having elements for capacitive coupling, transmission of energy between transmitter and receiver by bridging an electromagnetic field by electrically conductive security strips, tapes, threads or two-dimensionally structured security materials and evaluation electronics, for practicing the method according to claim 1, **characterized by the fact** that a plurality of transmitting antennae (A2, A3, B2.1..B2.n) and a plurality of receiving antennae (A1, B1.1..B1.n) forming a test sensor arrangement (54) are arranged such that security strips which are uninterruptedly electrically conductive as well as those provided with a plurality of electrically conductive sections insulated from each other in a security strip may be checked, whereby the test sensor arrangement (54) is arranged displaced tangentially parallel to an arcuate conductor (56) or tangentially parallel relative to a feed roller (55) and that there are arranged, orthogonally relative to the direction of the longest dimension of a security strip and orthogonally to the direction of movement of a document to be checked, two transmitting antennae (A2, A3) energized at opposite phases with low or high frequency energy, and one or more oppositely placed receiving antennae (A1) and, between them, several transmitting antennae (B2.1..B2.n) disposed parallel relative to the transmitting antennae (A2, A3) and several receiving antennae (B1.1..B1.n) parallel relative to the transmitting antennae (B2.1..B2.n), whereby adjacent transmitting antennae B2.I..B2.I+1) and associated receiving antennae (B1.I, B1.I+1) are displaced by a defined distance, preferably the distance between a transmitting antenna (B2.I) and associated receiving antennae (B1.I) and that the shortest distance of a transmitting antenna (B2.I) from its associated Receiving antenna (B1.I) is less than the shortest distance between one of the transmitting antennae (A2, A3) and the receiving antennae (A1).

14. Apparatus according to claim 13, **characterized by the fact** that several transmitting antennae (A2, A3, B2.1..B2.n) and several Receiving antennae (A1, B1.1..B1.n) are arranged over the entire width of the document feed path.

15. Apparatus according to claim 13 or 14, **characterized by the fact** that the transmitting antennae (A2, A3, B2.1..B2.n) and the receiving antennae (A1, B1.1..B1.n) are arranged in a plane adjacent to each other, in parallel and displaced such that an authenticity check of the documents is performed independently of sides and independently of edges relative to two parallel document edges.

16. Apparatus according to claim 13, **characterized by the fact** that receiving antennae (B1.1..B1.n) and transmitting antenna (B2.1..B2.n) displaced parallel and/or in a line transversely of the direction of are arranged in spaced apart relationship such that each security element to be checked sweeps over a receiving antenna (B1.1..B1.n) and an associated transmitting antenna (B2.1..B2.n) regardless of its disposition within the document.

17. Apparatus according to claim 13, **characterized by the fact** that the longest side of a transmitting antenna (B2.I) and the longest side of the associated receiving antenna (B1.I) corresponds to the width of the conductive marking of the security strip.

18. Apparatus according to claim 13, **characterized by the fact** that following rectifiers (45, 48..50) and selective amplifiers (46, 51..53) there are arranged manipulatable or software-controlled switching and setting elements, in particular micro-controllers (47) such that the output signals of the selective amplifiers (46, 51..53) may be combined or logically connected.

19. Apparatus according to claim 13, **characterized by the fact** that following rectifiers (45, 48..50) and selective amplifiers (46, 51..53) there are arranged manipulatable or software-controlled switching and setting elements, in particular micro-controller (47) such that a change-over between different types and kinds of documents and degrees of wear is performed without a change in the arrangement of the sensors.

20. Apparatus according to claim 13, **characterized by the fact** that the shortest distance between two transmitting antennae (B2.I) arranged in a row is greater than the shortest distance between two electrically conductive and insulated markings of the security strip and that change-over elements are arranged such that the antennae (A3) are used either as transmitting or as receiving antennae, depending upon the feeding of the document to be checked.

21. Apparatus according to claim 13, **characterized by the fact** that software or manually controlled switching elements are arranged such that one or more transmitting antennae (B2.I) and the corresponding receiving antennae (B1.I) may be selectively activated or deactivated.

## Revendications

1. Procédé de contrôle de documents de sécurité en utilisant le couplage capacitif entre un émetteur et un récepteur et en transmettant l'énergie de l'émetteur au récepteur en court-circuitant un champ électromagnétique par des rubans, des bandes, des fils ou des matières de sécurité réalisées en surface, conductrices d'électricité et un circuit électronique d'exploitation en aval,
caractérisé en ce que
plusieurs antennes prévues dans un ou plusieurs plans et fonctionnant comme des capteurs d'émission ou de réception, au niveau de capteurs optiques, connus en soi, présents sur les machines de traitement, et correspondant à des moyens de détection de contrôle capacitifs d'une machine de traitement et activant les moyens de détection de contrôle, forment des champs de contrôle et transmettent par l'objet contrôlé, en fonction de sa géométrie et/ou de sa conductivité, de l'énergie électromagnétique qui est couplée dans les antennes, et
plusieurs antennes sont commandées au moins avec des phases différentes et l'énergie transmise est fournie à un amplificateur sélectif (14) en aval, pour éviter les énergies perturbatrices ainsi que pour supprimer la conductivité de base des objets contrôlés, par exemple dans des billets de banque, un comparateur de phase en aval de l'amplificateur sélectif (14) ainsi que des filtres particuliers sont prévus pour supprimer les énergies perturbatrices ou étrangères et une unité d'exploitation pour permettre un classement des rubans de sécurité, des bandes, des fils ou des matières de sécurité en surface, conductrices d'électricité, et l'objet contrôlé est guidé dans une direction de position latérale non définie, de manière forcée pendant l'opération de contrôle à travers le champ de contrôle.

2. Procédé selon la revendication 1,
caractérisé en ce que
le circuit électronique d'exploitation se composant principalement de convertisseurs analogiques/numériques et de contrôleurs ou intégrateurs (15), de déclencheurs (16), de contrôleurs, de bascules monostables (17) et/ou de portes ET (18), est défini par la forme du signal à la sortie de l'amplificateur sélectif (14) pour le dépassement de la limite d'amplitude (A) et/ou la durée spécifique de contrôle (tk).

3. Procédé selon l'une quelconque des revendications 1 ou 2,
caractérisé en ce qu'
un circuit électronique d'exploitation effectue un classement de l'authenticité, en ce qu'il fixe une limite d'amplitude (A) pour l'authenticité de la devise à contrôler.

4. Procédé selon la revendication 1 ou 2,
caractérisé en ce qu'
un circuit électronique d'exploitation effectue le classement de différents billets de banque et/ou papier fiduciaire en sélectionnant une durée spécifique à la valeur (tk) de préférence fixée par un contrôleur et en exploitant les objets de contrôle suivant un temps (t1.., tk-1, tk+1, ... tn).

5. Procédé selon la revendication 4,
caractérisé en ce que
pour des devises ayant des temps identiques (tk), on fait un contrôle complémentaire de vérification d'authenticité

6. Procédé selon la revendication 1 ou 2,
caractérisé en ce que
le circuit électronique d'exploitation constitué par un ou plusieurs contrôleurs, fournit par comparaison de temps et/ou comparaison de tension, un signal spécifique à la machine pour donner un classement déterminé dans les compartiments spéciaux ou des réceptacles recevant des piles.

7. Procédé selon la revendication 1 ou 2,
caractérisé en ce que
les antennes et/ou les électrodes présentent transversalement à la direction de transfert des objets contrôlés, une extension longitudinale en surface telle que même pour un espace de jeu latéral déterminé des objets contrôlés et indépendamment de ce qu'un objet contrôlé tourné vers le haut avec le côté avant ou le côté arrière, parcoure l'installation de contrôle, dans chaque cas, balaye les rubans ou fils de sécurité en contact à une distance déterminée des antennes et/ou des électrodes.

8. Procédé selon la revendication 1 ou 2,
caractérisé en ce qu'
on effectue un contrôle supplémentaire et on combine ce résultat avec le signal du circuit électronique d'exploitation à l'aide d'une porte ET sans avoir à modifier le programme de la machine de traitement concernée.

9. Installation pour contrôler les documents de sécurité avec des éléments à couplage capacitifs, transmissions d'énergie entre émetteur et récepteur en court-circuitant un champ électromagnétique par des rubans de sécurité, des bandes, de fils ou des matières de sécurité en forme de surface, à conduction électrique, et un circuit électronique d'exploitation pour la mise en oeuvre du procédé de la revendication 1,
caractérisée par
- des capteurs optiques connus en soi, existant sur la machine de traitement pour activer un ensemble de détection de contrôle capacitif,
- des champs de contrôle formés par plusieurs capteurs situés dans un ou plusieurs plans et fonctionnant comme des antennes d'émission ou de réception,
- un amplificateur sélectif (14),
- un comparateur de phase en aval de l'amplificateur,
- des filtres particuliers pour supprimer les énergies perturbatrices ou étrangères et,
- un circuit électronique d'exploitation composé principalement de convertisseurs analogiques/numériques et de contrôleurs et intégreurs (15), de déclencheurs (16), le contrôleur, le basculement monostable (17) et de portes ET (18), et l'objet contrôlé est défini par contact sur les capteurs avec un alignement de position latéral non défini, et une vitesse définie à l'aide d'au moins un organe d'abaissement prévu dans ceste zone et/ou des bandes transporteuse (10), des galets, qui le font défiler de manière déterminée pendant l'opération de contrôle.

10. Installation selon la revendication 9,
caractérisée en ce que
les capteurs fonctionnant comme antennes d'émission ou de réception sont des capteurs en forme de bande (8, 9) placés dans un plan ou dans deux plans, de manière opposée et/ou symétrique plane.

11. Installation selon les revendications 9 ou 10,
caractérisée en ce que
les capteurs en forme de bande (8, 9) comportent des cavités et/ou des passages et/ou des fenêtres (7) ou moyens analogues prévus à proximité immédiate des capteurs en forme de bande (8, 9).

12. Installation selon l'une ou plusieurs des revendications précédentes 9 à 11,
caractérisée en ce que
des capteurs sont montés dans des unités de contrôle, de manière symétrique plane avec les zones de contrôle et/ou des rubans de sécurité, des fils de sécurité et/ou des bandes d'objet à contrôler notamment des billets de banque, des papiers de valeur ou des emballages.

13. Installation pour contrôler les documents de sécurité avec des éléments de couplage capacitifs, de transmission d'énergie entre émetteur et récepteur en coupant un champ électromagnétique par des rubans de sécurité, des bandes de sécurité, des fils de sécurité ou des matières de sécurité en surface, conductrices d'électricité, et un circuit d'exploitation pour appliquer le procédé selon la revendication 1,
caractérisée en ce que
- plusieurs antennes d'émission (A2, A3, B2.1 ... B2.n) et plusieurs antennes de réception (A1, B1.1 .. B1.n) sont disposées de manière à former un ensemble de détection de contrôle (54) pour contrôler des bandes conductrices d'électricité de manière transitoire ou encore ayant plusieurs zones conductrices d'électricité et isolées entre elles, à l'intérieur d'une bande de sécurité, et l'ensemble de détecteur de contrôle (54) est décalé tangentiellement de manière parallèle à une installation de guidage (56) en forme d'arc de cercle ou décalage parallèle tangentiel à un galet de transport (55) et,
- deux antennes d'émission (A2, A3), commandées en opposition de phase à basse fréquence et haute fréquence, sont perpendiculaires à la plus grande direction d'allongement d'une bande de sécurité et perpendiculairement à la direction de déplacement d'un document à contrôler et une ou plusieurs antennes de réception (Al) sont disposées parallèlement aux antennes d'émission (A2, A3) en regard de celles-ci et entre celles-ci, il y a plusieurs antennes d'émission (B2.1 .. B2.n), parallèles aux antennes d'émission (A2, A3) et plusieurs antennes de réception (B1.1 ...B2.n) parallèles aux antennes d'émission (B2.1 ... B2.n) et les antennes d'émission voisines (B2.i, B2.i+1) et des antennes de réception correspondantes (B1.i, B1.i +1) sont décalées d'un intervalle déterminé de préférence de la distance comprise entre une antenne d'émission (B2.i), une antenne de réception correspondante (Bl.i) et la distance la plus courte d'une antenne d'émission (B2.i) à l'antenne de réception correspondante (Bl.i) est inférieure à la distance la plus courte entre l'une des antennes d'émission (A2, A3) et l'antenne de résection (A1).

14. Installation selon la revendication 13,
caractérisée en ce que
plusieurs antennes d'émission (A2, A3, B2.1.. B2.n) et plusieurs antennes de réception (A1, B1.1 .. B1.n) sont disposées sur toute la largeur d'entrée d'un document de la machine de traitement.

15. Installation selon la revendication 13 ou 14,
caractérisée en ce que
les antennes d'émission (A2, A3, B2.1 .. B2.n) et les antennes de réception (A1, B1.1 .. B1.n) sont juxtaposées parallèlement et de manière décalée dans un plan pour avoir un contrôle d'authenticité des documents, indépendant du côté et indépendant de l'arête pour deux arêtes de document, parallèles, en position neutre.

16. Installation selon la revendication 13,
caractérisée en ce que
les antennes de réception (B1.1..B1.n) décalées parallèlement et/ou dans une rangée et transversalement à la direction de transport et des antennes d'émission (B2.1 .. B2.n) sont écartées pour que chaque caractéristique de sécurité à contrôler soit balayée indépendamment de sa disposition dans le document, par au moins une antenne de réception (B1.1.. B1.n) et une antenne d'émission (B2.1 .. B2.n) correspondante.

17. Installation selon la revendication 13,
caractérisée en ce que
le côté le plus long d'une antenne d'émission (B2.i) et le côté le plus long de l'antenne de réception correspondante (Bl.i) correspondent à la largeur du marquage conducteur de la bande de sécurité.

18. Installation selon la revendication 13,
caractérisée en ce que
des éléments de commutation et de réglage commandés ou commandés par programme notamment un microcontrôleur (47) sont prévus en aval de redresseurs (45, 48 .. 50) et d'amplificateurs sélectifs (46, 51.. 53) et les signaux de sortie des amplificateurs sélectifs (46, 51..53) sont combinés ou sont réunis par des combinaisons logiques.

19. Installation selon la revendication 13,
caractérisée en ce que
des éléments de commutation ou de réglage à manoeuvrer ou exécutés par programme notamment en des microcontrôleurs (47) sont prévus en aval de redresseurs (45, 48 .. 50) et des amplificateurs sélectifs (46, 51 .. 53) pour avoir une commutation entre les différents types de document, des sortes de document et des degrés d'usure sans modification du dispositif de détection.

20. Installation selon la revendication 13,
caractérisée en ce que
la distance la plus courte entre deux antennes d'émission (B2.i) en série est supérieure à la distance la plus courte entre deux marquages isolés, mais électriquement conducteurs du fil de sécurité et en ce que des éléments de commutation sont prévus pour que l'antenne (A3) s'utilise soit comme antenne d'émission, soit comme antenne de réception suivant l'alimentation du document à contrôler.

21. Installation selon la revendication 13,
caractérisée en ce que
des éléments de commutation à commande manuelle ou par programme sont disposés pour qu'une ou plusieurs antennes d'émission (B2.i) et les antennes de réception correspondantes (Bl.i) puissent être activées ou désactivées de manière sélective.
